# EUROPÄISCHE PATENTSCHRIFT

(11) **EP 1 410 407 B1**
(45) Veröffentlichungstag und Bekanntmachung des Hinweises auf die Patenterteilung: **04.05.2005**
(21) Anmeldenummer: 02753027.8
(22) Anmeldetag: 16.07.2002
(51) Int. Cl.: H01C 7/12

(54) **ÜBERSPANNUNGSABLEITER ZUM EINSATZ IN ENERGIEÜBERTRAGUNGSNETZEN**
SURGE VOLTAGE PROTECTOR FOR USE IN POWER TRANSMISSION NETWORKS
DISPOSITIF DE PROTECTION CONTRE LES SURTENSIONS UTILISE DANS DES RESEAUX DE TRANSPORT DE L'ENERGIE

(30) Priorität: 17.07.2001 DE 10136617
(43) Veröffentlichungstag der Anmeldung: 21.04.2004
(73) Patentinhaber: Siemens Aktiengesellschaft, 80333 München (DE)
(72) Erfinder: KRUSKA, Bernd, 14059 Berlin (DE); STEINFELD, Kai, 10553 Berlin (DE)
(86) Internationale Anmeldenummer: PCT/DE2002/002636
(87) Internationale Veröffentlichungsnummer: WO 2003/009310

(56) Entgegenhaltungen:
- EP-A- 0 335 480
- US-A- 4 656 555

## Beschreibung

Die Erfindung bezieht sich auf einen Überspannungsableiter zum Einsatz in Energieübertragungsnetzen
mit einer Ableitstrombahn, die wenigstens einen Varistorblock aufweist, wobei der Varistorblock zwei Kontaktbereiche und einen Mantelbereich aufweist. - Bei einem bekannten Überspannungsableiter dieser Art sind mehrere die Ableitstrombahn des Überspannungsableiters bildende Varistorblöcke hintereinander angeordnet und zwischen zwei Endarmaturen eingespannt. Derartige Überspannungsableiter werden in Energieübertragungsnetzen verschiedener Spannungsebenen eingesetzt. Zwischen den Endarmaturen, die Varistorblöcke mantelseitig umgebend, ist ein Isolierstoffgehäuse angeordnet. Die Varistorblöcke sind mit nichtleitenden Fasern umwickelt. - Innere Fehler solcher Varistorblöcke können zum Auftreten von Lichtbögen führen. Um die mit dem Zünden des Lichtbogens entstehenden heißen Gase aus dem Innern des Überspannungsableiters heraustreten zu lassen, sind zwischen den nichtleitenden Fasern Öffnungen vorgesehen. Darüber hinaus halten die nicht leitenden Fasern die Varistorblöcke mechanisch zusammen, so dass die im Fehlerfall bei einem Bersten der Varistorblöcke entstehenden Bruchstücke zusammengehalten werden (EP 0 335 480 A2).

Der vorliegenden Erfindung liegt die Aufgabe zugrunde, einen Überspannungsableiter der eingangs genannten Art so auszubilden, dass das Risiko eines Zerberstens der Varistorblöcke bei einem auftretenden Fehler vermindert ist.

Diese Aufgabe wird bei einem Überspannungsableiter der eingangs genannten Art dadurch gelöst, dass in wenigstens einem Teilbereich des Mantelbereiches des wenigstens einen Varistorblockes eine Beschichtung aus einem Heißleiterwerkstoff oder aus einer pyrotechnischen Substanz angeordnet ist, die bei Überschreitung einer kritischen Temperatur des Varistorblockes dem Einleiten eines elektrischen Überschlages dient.

Mithilfe der erfindungsgemäß vorgesehenen Beschichtung wird im Fehlerfall durch frühzeitiges zünden eines Lichtbogens im Mantelbereich ein Durchschlag im Innern des Varistorblockes verhindert. Somit wird die Gefahr des Zersplitterns des Varistorblockes wesentlich gemindert.

Als Werkstoff für die Beschichtung kann vorteilhaft ein Heißleiterwerkstoff eingesetzt werden. Ein solcher Werkstoff vermindert bei der kritischen Temperatur der Varistorblöcke seinen elektrischen Widerstand in einem solchen Maße, dass die Überschlagfestigkeit der Ableiterstrecke unterschritten ist und so ein elektrischer Überschlag eingeleitet wird. Ein derartiger Heißleiterwerkstoff lässt sich mit den gleichen Fertigungsmaßnahmen herstellen, wie sie bei der Fertigung von Varistorblöcken üblich sind, nämlich sintern und glasieren. Das Aufbringen der Beschichtung kann also in die für die Herstellung von Varistorblöcken üblichen Fertigungsschritte problemlos integriert werden.

In Weiterbildung der Erfindung kann alternativ vorgesehen sein, für die Ausbildung der Bechichtung eine pyrotechnische Substanz in Betracht zu ziehen.

Bei einer Zündung der pyrotechnischen Substanz infolge der kritischen Temperatur des Varistorblockes wird ein leitfähiger Pfad aus ionisiertem Gas erzeugt. Dieser leitfähige Pfad dient dem Einleiten eines elektrischen Überschlages entlang des Mantelbereiches des Varistorblockes. Der leitfähige Pfad leitet sofort einen Lichtbogen außerhalb des Varistorblockes ein. - Die Verwendung einer pyrotechnischen Substanz zur Ausbildung der Beschichtung stellt eine besonders zuverlässige Ausgestaltungsvariante dar. Bezüglich des Schichtmaterials kann man auf handelsübliche pyrotechnische Substanzen auf Nitrozellulosebasis zurückgreifen.

Pyrotechnische Substanzen auf Nitrozellulosebasis lassen sich in einfacher Weise auf den Mantelbereich eines Varistorblockes aufbringen. Beispielsweise bietet sich zum Aufbringen der Beschichtung eine pastenförmige Lösung von Nitrozellulose in Aceton an. Das Lösungsmittel verdampft nach dem Auftragen und die Nitrozellulose ist hinreichend dauerhaft auf der Mantelfläche fixiert. Die Zündtemperatur von Nitrozellulose entspricht etwa der kritischen Temperatur der Varistorblöcke, so dass vor einer Überlastung der Varistorblöcke der erwünschte äußere Überschlag eintritt. Nitrozellulose ist darüber hinaus kostengünstig zu beschaffen.

Eine vorteilhafte Ausgestaltung der Erfindung sieht vor, dass die Beschichtung - unabhängig von dem jeweils gewählten Werkstoff - sich längs einer Mantellinie wenigstens eines Varistorblockes erstreckt.
Dabei kann die Schicht auf die äußere Oberfläche der Varistorblöcke aufgebracht oder in eine Nut eingelassen sein. Ist im Mantelbereich eine Nut vorgesehen, in welcher die Beschichtung angeordnet wird, so ist es möglich, die Beschichtung einem Varistorblock zuzuordnen ohne dessen äußere Kontur zu verändern.

Eine sich längs einer Mantellinie erstreckende Beschichtung erfasst bei mehreren hintereinander angeordneten Varistorblöcken jeden einzelnen Varistorblock, so dass unabhängig davon, in welchem Varistorblock ein Fehler vorliegt, ein schnelles Wirksamwerden der Schutzmaßnahme gewährleistet ist.

Es kann vorgesehen sein, dass die Schicht ringförmig ausgebildet ist.

Wird die Beschichtung ringförmig um einen Varistorblock aufgetragen, ist eine kleinstmögliche Ansprechzeit gewährleistet. Eine ringförmige Schicht ist ggf. auch mit einer entlang einer Mantellinie verlaufenden Schicht kombinierbar. - Eine ringförmige Anordnung der Schicht hat allerdings einen höheren Verbrauch an Beschichtungsmaterial zur Folge. Im äußersten Fall kann die gesamte Mantelfläche eines Varistorblockes beschichtet sein.

Drei Ausführungsbeispiele der Erfindung sind in der Zeichnung dargestellt.

Dabei zeigt die
- Figur 1: einen Schnitt durch einen Überspannungsableiter mit einer längs einer Mantellinie verlaufenden Schicht, die
- Figur 2: einen Schnitt durch einen Überspannungsableiter mit mehreren ringförmig um die Ableitstrombahn verlaufenden Schichten und die
- Figur 3: eine Ansicht eines einzelnen Varistorblockes mit einer Nut.

Der in der Figur 1 im Schnitt dargestellte Überspannungsableiter 1 weist eine erste Endarmatur 2 und eine zweite Endarmatur 3 auf. Zwischen den Endarmaturen 2 und 3 ist eine aus drei Varistorblöcken 4a, 4b, 4c bestehende Ableitstrombahn angeordnet. Zur elektrischen Kontaktierung und mechanischen Halterung des Überspannungsableiters 1 ist an der ersten Endarmatur ein erster Anschlussbolzen 5 sowie an der zweiten Endarmatur ein zweiter Anschlussbolzen 6 angeordnet. Die drei Varistorblöcke 4a, 4b, 4c sind zur mechanischen Stabilisierung mit isolierenden Stäben 7 verspannt. Zum Schutz vor äußeren Einwirkungen weist der Überspannungsableiter 1 ein Isolierstoffgehäuse 8 auf. Längs einer Mantellinie der Varistorblöcke 4a, 4b, 4c ist eine Beschichtung 9 aus einem Werkstoff angeordnet, die bei Überschreitung einer kritischen Temperatur der Varistorblöcke dem Einleiten eines elektrischen Überschlages dient. Die Beschichtung 9 kann beispielsweise aus einem heißleitenden Werkstoff oder einer pyrotechnischen Substanz bestehen. Die Wirkungsweise der Beschichtung 9 soll beispielhaft an einer Ausgestaltungsvariante der Schicht als pyrotechnische Beschichtung erläutert werden.

Bei einem inneren Fehler in dem Überspannungsableiter, beispielsweise bei einem fehlerhaften Varistorblock 4a oder 4b oder 4c kommt es aufgrund eines durch die Ableitstrombahn fließenden Fehlerstromes zu einer Erwärmung der Varistorblöcke. Bei dem Erreichen einer kritischen Temperatur von ca. 200°C kommt es zum Zünden der Beschichtung 9 und zum Entstehen von ionisiertem Gas. Dieses ionisierte Gas bildet nunmehr zwischen der ersten Endarmatur und der zweiten Endarmatur einen leitfähigen Pfad aus. Aufgrund der zwischen den beiden Endarmaturen anliegenden hohen Potentialdifferenz entsteht sofort ein Lichtbogen. Dieser Lichtbogen brennt außerhalb der Varistorblöcke 4a, 4b, 4c; ein Durchschlag im Innern der Varistorblöcke 4a, 4b, 4c ist auf diese Weise verhindert. Der durch den brennenden Lichtbogen im Innern des Überspannungsableiters 1 entstehende Gasüberdruck ist durch ein entsprechendes Aufplatzen des Isolierstoffgehäuses 8 abbaubar.

Der Überspannungsableiter 1a gemäß Figur 2 weist prinzipiell denselben Aufbau wie der in der Figur 1 dargestellte Überspannungsableiter 1 auf. Auf den Varistorblöcken 4a, 4b, 4c sind lediglich die Beschichtungen 9a, 9b, 9c ringförmig umlaufend angeordnet. Das Aufbringen der pyrotechnischen Substanz kann in verschiedenen Varianten erfolgen. Wie bereits erwähnt kann die pyrotechnische Substanz als pastenartige Lösung verwendet werden. Im vorliegenden Fall die pyrotechnische Substanz in Form einer bandartigen Struktur auf den jeweiligen Varistorblock aufgewickelt.

Gemäß der Figur 3 ist ein einzelner Varistorblock 4d längs einer Mantellinie mit einer Nut 10 versehen. Diese Nut ist mit dem Material befüllbar, welches bei Überschreiten einer kritischen Temperatur dem Einleiten eines elektrischen Überschlages dient.

## Patentansprüche

1. Überspannungsableiter (1, 1a) zum Einsatz in elektrischen Energieübertragungsnetzen mit einer Ableitstrombahn, die wenigstens einen Varistorblock (4a, 4b, 4c) aufweist, wobei der Varistorblock (4a, 4b, 4c) zwei Kontaktbereiche und einen Mantelbereich aufweist,
**dadurch gekennzeichnet, dass**
in wenigstens einem Teilbereich des Mantelbereiches des wenigstens einen Varistorblockes (4a, 4b, 4c) eine Beschichtung (9, 9a, 9b, 9c) aus einem Heißleiterwerkstoff oder aus einer pyrotechnischen Substanz angeordnet ist, die bei Überschreitung einer kritischen Temperatur des Varistorblockes dem Einleiten eines elektrischen Überschlages dient.

2. Überspannungsableiter (1, 1a) nach Anspruch 1,
**dadurch gekennzeichnet, dass**
die Beschichtung (9, 9a, 9b, 9c) aus einer Substanz auf der Basis von Nitrozellulose besteht.

3. Überspannungsableiter (1, 1a) nach einem der Ansprüche 1 oder 2,
**dadurch gekennzeichnet, dass**
die Beschichtung (9) sich längs einer Mantellinie wenigstens eines Varistorblockes erstreckt.

4. Überspannungsableiter (1, 1a) nach einem der Ansprüche 1 oder 2,
**dadurch gekennzeichnet, dass**
die Beschichtung (9a, 9b, 9c) ringförmig ausgebildet ist.

5. Überspannungsableiter (1, 1a) nach einem der Ansprüche 1 bis 4,
**dadurch gekennzeichnet, dass**
die Beschichtung (9) in einer Nut angeordnet ist.

## Claims

1. Surge arrester (1, 1a) for use in electrical power transmission systems having a discharge current path which has at least one varistor block (4a, 4b, 4c), the varistor block (4a, 4b, 4c) having two contact regions and a casing region, **characterized in that** a coating (9, 9a, 9b, 9c), which is made of an NTC thermistor material or of a pyrotechnic substance and serves to initiate an electric flashover in the event of a critical temperature of the varistor block being exceeded, is arranged in at least one part region of the casing region of the at least one varistor block (4a, 4b, 4c).

2. Surge arrester (1, 1a) according to Claim 1, **characterized in that** the coating (9, 9a, 9b, 9c) is made of a substance based on nitrocellulose.

3. Surge arrester (1, 1a) according to one of Claims 1 or 2, **characterized in that** the coating (9) extends along a casing line of at least one varistor block.

4. Surge arrester (1, 1a) according to one of Claims 1 or 2, **characterized in that** the coating (9a, 9b, 9c) is in the form of a ring.

5. Surge arrester (1, 1a) according to one of claims 1 to 4, **characterized in that** the coating (9) is arranged in a groove.

## Revendications

1. Dispositif de protection contre les surtensions ou éclateur (1, 1a) destiné à être utilisé dans des réseaux de transport d'énergie comprenant une voie de courant de fuite qui comprend au moins un bloc varistor (4a, 4b, 4c), le bloc varistor (4a, 4b, 4c) présentant deux zones de contact et une zone d'enveloppe,
**caractérisé en ce que** dans au moins une zone partielle de la zone d'enveloppe du au moins un bloc de varistor (4a, 4b, 4c) est disposé un revêtement (9, 9a, 9b, 9c) en un matériau conducteur à chaud ou en une substance pyrotechnique, qui lors du dépassement d'une température critique du bloc de varistor sert à initier une décharge électrique.

2. Dispositif de protection contre les surtensions (1, 1a) selon la revendication 1, **caractérisé en ce que** le revêtement (9, 9a, 9b, 9c) est constitué d'une substance à base de nitrocellulose.

3. Dispositif de protection contre les surtensions (1, 1a) selon l'une des revendications 1 ou 2, **caractérisé en ce que** le revêtement (9) s'étend le long d'une ligne génératrice d'enveloppe d'au moins un bloc de varistor.

4. Dispositif de protection contre les surtensions (1, 1a) selon l'une des revendications 1 ou 2, **caractérisé en ce que** le revêtement (9a, 9b, 9c) est d'une configuration de forme annulaire.

5. Dispositif de protection contre les surtensions (1, 1a) selon l'une des revendications 1 à 4, **caractérisé en ce que** le revêtement (9) est placé dans une rainure.
